# EUROPÄISCHE PATENTSCHRIFT

(11) **EP 0 870 890 B1**
(45) Veröffentlichungstag und Bekanntmachung des Hinweises auf die Patenterteilung: **19.01.2000**
(21) Anmeldenummer: 98103331.9
(22) Anmeldetag: 26.02.1998
(51) Int. Cl.: E05C 9/18

(54) **Riegelzapfen**
Locking peg
Tenon de verrouillage

(30) Priorität: 11.04.1997 DE 19715055
(43) Veröffentlichungstag der Anmeldung: 14.10.1998
(73) Patentinhaber: ROTO FRANK Aktiengesellschaft, 70771 Leinfelden-Echterdingen (DE)
(72) Erfinder: Vohl, Günter, 70771 Leinfelden-Echterdingen (DE); Müllerbader, Siegfried, 70794 Filderstadt (DE); Sachse, Michael, 72622 Nürtingen (DE)

(56) Entgegenhaltungen:
- EP-A- 0 104 126
- DE-A- 3 001 024
- FR-A- 2 380 396

## Beschreibung

Die Erfindung betrifft einen Riegelzapfen für einen Verriegelungsbeschlag zwischen einem festen Rahmen und einem relativ zu diesem bewegbaren Flügel eines Fensters, einer Tür oder dergleichen, mit einem Fußteil sowie einem relativ dazu um eine Gewindeachse einer Gewindeverbindung drehbaren und in Richtung der Gewindeachse zustellbaren Kopfteil, wobei die Gewindeverbindung einen mit einem Außengewinde versehenen Stellbolzen an dem einen und eine mit einem dem Außengewinde des Stellbolzens zugeordneten Innengewinde versehene Stellhülse an dem anderen Teil des Riegelzapfens umfaßt und wobei an der Stellhülse wenigstens ein in axialer Richtung auf das Innengewinde folgender und zumindest eine Drehsicherungsfläche aufweisender axialer Drehsicherungsabschnitt vorgesehen ist.

Derartige Riegelzapfen werden verwendet, um den betreffenden Verriegelungsbeschlag an wechselnde Abstände zwischen der Falzumfangsfläche des Flügels sowie der Falzumfangsfläche des festen Rahmens anpassen zu können. In Abhängigkeit von dem genannten Abstand, der sogenannten "Falzluft", werden Kopfteil und Fußteil des Riegelzapfens durch gegenseitiges Verdrehen unter Einstellung der Höhe des Riegelzapfens in die jeweils zweckmäßige Relativlage in Richtung der Gewindeachse der Gewindeverbindung gebracht.

Bekannt ist ein gattungsgemäßer Riegelzapfen, dessen Fußteil mit der Treibstange eines an einem Fenster- oder Türflügel angebrachten Treibstangenbeschlages vernietet ist und an seinem von der Treibstange abliegenden Ende einen Stellbolzen mit Außengewinde aufweist. Mit diesem Außengewinde greift das vorbekannte Fußteil in das Innengewinde einer mit einer in Richtung der Gewindeachse durchgehenden Gewindebohrung versehenen und das Kopfteil des Riegelzapfens bildenden Gewindehülse ein. Durch Drehen gegenüber dem Fußteil läßt sich die Gewindehülse als Stellhülse relativ zu dem Fußteil in Richtung der quer zu der Treibstange verlaufenden Gewindeachse der Gewindeverbindung zustellen. Zur Sicherung der eingestellten Relativlage von Fußteil und Kopfteil in Richtung der Gewindeachse wird beim Stand der Technik eine Madenschraube von der dem Fußteil des Riegelzapfens gegenüberliegenden Seite der Gewinde-Durchgangsbohrung des Kopfteils her in letzteres eingedreht, bis sie an der Stirnseite des Fußteils zur Anlage kommt und Fußteil und Kopfteil gegeneinander verspannt. Eine derartige Madenschraube stellt jedoch ein hinsichtlich Fertigung und Montage verhältnismäßig aufwendiges Bauteil dar.

Eine Lagefixierung des Kopfteils eines Riegelzapfens an dessen Fußteil mit vereinfachten Mitteln zu ermöglichen, hat sich die vorliegende Erfindung zum Ziel gesetzt.

Erfindungsgemäß gelöst wird diese Aufgabe ausgehend von dem Oberbegriff des Anspruchs 1 durch dessen kennzeichnenden Merkmale.

Durch die Nutzung der einander gegenüberliegenden Drehsicherungsflächen an Stellbolzen und Stellhülse wird die Möglichkeit eröffnet, die angestrebte Verdrehsicherung von Kopfteil und Fußteil des Riegelzapfens konstruktiv einfach zu erreichen. Die wesentlichen Drehsicherungselemente sind nämlich unmittelbar an den aneinander festzulegenden Bauteilen vorgesehen.

Durch fertigungstechnische Vorteile zeichnet sich des Merkmal der Erfindung aus, daß die reibschlüssig lösbare Verbindung zwischen den einander zugeordneten Drehsicherungsflächen durch Verformung der Stellhülse hergestellt ist. Somit können die bei der Bauteilfertigung einzuhaltenden Toleranzen an Stellhülse und Stellbolzen verhältnismäßig großzügig gewählt werden.

Ebenfalls unter fertigungstechnischen Gesichtspunkten bietet es sich dabei an, die reibschlüssig lösbare Verbindung zwischen den einander zugeordneten Drehsicherungsflächen durch prägende Verformung der Stellhülse im Bereich ihres Drehsicherungsabschnitts herzustellen.

Im Falle einer weiteren bevorzugten Bauart des erfindungsgemäßen Riegelzapfens ist der axiale Drehsicherungsabschnitt des Stellbolzens als glattwandiger Zylinderabschnitt und/oder der axiale Drehsicherungsabschnitt der Stellhülse als glattwandiger Hohlzylinderabschnitt ausgebildet. Die beschriebene Ausgestaltung des Riegelzapfens eröffnet die Möglichkeit, bei der Fertigung zunächst an einem der beiden Teile des Riegelzapfens einen einheitlichen Bolzen und an dem anderen Teil des Riegelzapfens eine einheitliche Hülse mit einheitlicher Innenwand herzustellen, ehe anschließend lediglich noch ein Teil des Bolzens mit einem Außengewinde und ein Teil der Hülseninnenwand mit einem Innengewinde versehen werden muß. Wird der Stellbolzen an dem Fußteil des Riegelzapfens angebracht und liegt dabei dessen glattwandiger Zylinderabschnitt an der Stellbolzenbasis, so ergibt sich zusätzlich zu den beschriebenen fertigungstechnischen Vorteilen ein willkommener Stabilisierungseffekt insofern, als dann die Stellbolzenbasis nicht infolge einer Kerbwirkung geschwächt wird, wie diese mit dem Einschneiden des Außengewindes des Stellbolzens in den betreffenden Bereich verbunden wäre.

In der Erfindung ist außerdem vorgesehen, daß der Durchmesser des Drehsicherungsabschnitts an dem Stellbolzen den Durchmesser des an letzterem vorgesehenen Außengewindes und entsprechend der Durchmesser des Drehsicherungsabschnitts an der Stellhülse den Durchmesser des an letzterer vorgesehenen Innengewindes übersteigt. Aufgrund der beschriebenen Merkmale steht im Bereich der Gewindeverbindung zwischen Stellbolzen und Stellhülse in deren radialer Richtung eine verhältnismäßig große Materialstärke zur Verfügung, so daß eine hinreichende Lastaufnahmefähigkeit der Gewindeverbindung sichergestellt ist. Gleichzeitig ist die Wandstärke der Stellhülse im Bereich des betreffenden Drehsicherungsabschnittes reduziert, wodurch sich eine Verformung dieses Abschnitts der Stellhülse zum Zwecke der Herstellung einer reibschlüssigen Verbindung zwischen Kopfteil und Fußteil des Riegelzapfens vereinfacht.

Zur Vereinfachung der vorzunehmenden Höheneinstellung des Riegelzapfens empfiehlt sich die Verwendung eines Drehbetätigungswerkzeugs, mittels dessen Kopfteil und Fußteil des Riegelzapfens handhabungsfreundlich relativ zueinander gedreht werden können. Im Falle eines hinsichtlich seiner Bauart bevorzugten erfindungsgemäßen Riegelzapfens, an dessen Kopfteil die Stellhülse vorgesehen und durch eine Durchgangsbohrung mit dem Innengewinde und dem an dessen dem Fußteil zugewandter Seite liegenden Drehsicherungsabschnitt gebildet ist, weist das Kopfteil des Riegelzapfens einen Eingriff für ein Drehbetätigungswerkzeug auf, der radial außerhalb einer dem Fußteil abgewandten Mündung der Durchgangsbohrung liegt. Aufgrund der gewählten Anordnung nimmt der Eingriff für das Drehbetätigungswerkzeug keine axiale Länge der Gewindeverbindung zwischen Kopfteil und Fußteil des Riegelzapfens in Anspruch. Dementsprechend können sich das Außengewinde an dem Stellbolzen sowie das Innengewinde an der Stellhülse jeweils über eine maximale axiale Länge erstrecken. Dies wiederum erlaubt eine Maximierung des möglichen Verstellweges von Kopfteil und Fußteil des Riegelzapfens in Richtung der Gewindeachse der Gewindeverbindung.

Besonders einfach zugänglich ist der Eingriff für das Drehbetätigungswerkzeug dabei, wenn er - wie in Weiterbildung der Erfindung vorgesehen - in einer von dem Fußteil des Riegelzapfens abliegenden Stirnfläche des Kopfteils vorgesehen ist.

Nachfolgend wird die Erfindung anhand schematischer Darstellungen zu einem Ausführungsbeispiel näher erläutert. Es zeigen:
- Fig. 1: eine erste Seitenansicht des Fußteils eines Riegelzapfens,
- Fig. 2: eine zweite Seitenansicht des Fußteils gemäß Fig. 1,
- Fig. 3: das Fußteil gemäß den Fign. 1 und 2 in der Draufsicht in Richtung des Pfeils III in Fig. 2,
- Fig. 4: eine Schnittdarstellung des dem Fußteil gemäß den Fign. 1 bis 3 zugeordneten Kopfteils eines Riegelzapfens,
- Fig. 5: das Kopfteil gemäß Fig. 4 in der Draufsicht in Richtung des Pfeils V in Fig. 4,
- Fig. 6: eine Seitenansicht des aus dem Fußteil sowie dem Kopfteil gemäß den Fign. 1 bis 5 zusammengesetzten Riegelzapfens,
- Fig. 7: den Riegelzapfen gemäß Fig. 6 in der Draufsicht in Richtung des Pfeils VII in Fig. 6,
- Fig. 8: ein Verstellwerkzeug zur Höheneinstellung des Riegelzapfens gemäß den Fign. 6 und 7 und
- Fign. 9a bis 9c: den Riegelzapfen gemäß den Fign. 6 und 7 in Einbaulage mit unterschiedlichen Höheneinstellungen.

Gemäß den Figuren 1 bis 3 weist ein Fußteil 1 eines Riegelzapfens eine Bundplatte 2 mit rechteckigem Umriß auf, an deren Oberseite ein Stellbolzen 3 ansetzt. Der Stellbolzen 3 besitzt einen axialen Drehsicherungsabschnitt 4 sowie einen diesem in axialer Richtung unmittelbar benachbarten axialen Gewindeabschnitt 5. Im Bereich des axialen Gewindeabschnitts 5 ist in den Stellbolzen 3 ein Außengewinde 6 mit einer die Symmetrieachse des Stellbolzens 3 bildenden Gewindeachse 7 eingeschnitten. Der Drehsicherungsabschnitt 4 ist als glattwandiger Zylinderabschnitt ausgeführt und besitzt eine als Drehsicherungsfläche dienende Mantelfläche 8.

Der Außendurchmesser des Drehsicherungsabschnitts 4 übersteigt den Außendurchmesser des Außengewindes 6 an dem Gewindeabschnitt 5.

An die Unterseite der Bundplatte 2 ist ein im Umriß ebenfalls rechteckiger Führungsklotz 9 angeformt, von welchem ein Nietschaft 10 ausgeht.

Wie den Figuren 4 und 5 entnommen werden kann, ist ein dem Fußteil 1 gemäß den Figuren 1 bis 3 zugeordnetes Kopfteil 11 in etwa zylindrisch ausgebildet. Eine abgestufte Durchgangsbohrung 12 durchdringt das Kopfteil 11 unter Ausbildung einer Stellhülse 35 mit einem axialen Gewindeabschnitt 13 sowie einem axialen Drehsicherungsabschnitt 15. Letzterer besitzt eine glatte Innenwandung 16, die als Drehsicherungsfläche der Drehsicherungsfläche 8 an dem Drehsicherungsabschnitt 4 des Fußteils 1 zugeordnet ist. Der axiale Gewindeabschnitt 13 besitzt ein Innengewinde 14. Der Innendurchmesser des Drehsicherungsabschnitts 15 übersteigt den größeren Durchmesser des Innengewindes 14 an dem Gewindeabschnitt 13 des Kopfteils 11. Nachdem das Innengewinde 14 an dem Gewindeabschnitt 13 des Kopfteils 11 dem Außengewinde 6 an dem Gewindeabschnitt 5 des Fußteils 1 zugeordnet ist, fallen die Achsen beider Gewinde zusammen. Der Gewindeachse des Innengewindes 14 gemäß den Figuren 4 und 5 ist daher ebenso wie der Gewindeachse des Außengewindes 6 nach den Figuren 1 bis 3 das Bezugszeichen 7 zugeordnet. Gegenüber der Gewindeachse 7 des Innengewindes 14 um eine Exzentrizität "e" seitlich versetzt verläuft eine die Symmetrieachse des Kopfteils 11 darstellende Zylinderachse 17. Ein Eingriff 18 für ein Drehbetätigungswerkzeug ist in die Stirnseite des Kopfteils 11 mit radialem Abstand von der Mündung der Durchgangsbohrung 12 eingelassen.

Zur Herstellung des Riegelzapfens werden das Fußteil 1 sowie das Kopfteil 11 zusammengefügt. Zu diesem Zweck wird das Kopfteil 11 auf das Fußteil 1 aufgesetzt, ehe anschließend durch Drehen des Kopfteils 11 gegenüber dem Fußteil 1 um die Gewindeachse 7 eine Gewindeverbindung zwischen dem Außengewinde 6 des Gewindeabschnitts 5 an dem Fußteil 1 und dem Innengewinde 14 des Gewindeabschnitts 13 an dem Kopfteil 11 hergestellt wird. Dabei wird das Kopfteil 11 auf das Fußteil 1 aufgeschraubt, bis beide Teile in Richtung der Gewindeachse 7 die in Fig. 6 gezeigte Lage einnehmen. Der Drehsicherungsabschnitt 4 an dem Stellbolzen 3 des Fußteils 1 und der diesem zugeordnete Drehsicherungsabschnitt 15 an dem Kopfteil 11 bilden eine Gleitführung, welche bei Drehen des Kopfteils 11 gegenüber dem Fußteil 1 und der damit verbundenen Relativbewegung von Kopfteil 11 und Fußteil 1 in Richtung der Gewindeachse 7 dafür sorgt, daß das Fußteil 1 und das Kopfteil 11 in Querrichtung der Gewindeachse 7 annähernd spielfrei aneinander gelagert sind.

Zur lösbaren Sicherung des Kopfteils 11 in seiner in Richtung der Gewindeachse 7 jeweils eingenommenen Lage gegenüber dem Fußteil 1 wird ausgehend von der Situation gemäß Fig. 6 zwischen Fußteil 1 und Kopfteil 11 nach deren Fertigung ein lösbarer Reibschluß erzeugt. Zu diesem Zweck wird das auf das Fußteil 1 gemäß Figur 6 aufgeschraubte Kopfteil 11 an seinem Drehsicherungsabschnitt 15 von außen in Richtung von in Fig. 7 gezeigten Pfeilen "P" prägend kraftbeaufschlagt. Unter der Wirkung dieser Kraftbeaufschlagung wird das Kopfteil 11 an seinem Drehsicherungsabschnitt 15 bleibend verformt und mit seiner Innenwandung bzw. Drehsicherungsfläche 16 an die Mantelfläche bzw. die Drehsicherungsfläche 8 an dem Drehsicherungsabschnitt 4 des Stellbolzens 3 angepreßt. Der Betrag der aufgebrachten Prägekraft wird dabei so gewählt, daß der zwischen dem Drehsicherungsabschnitt 15 des Kopfteils 11 und dem Drehsicherungsabschnitt 4 des Fußteils 1 entstehende Reibschluß von Hand überwunden werden kann.

Die in den Figuren 6 und 7 gezeigte Position des Kopfteils 11 gegenüber dem Fußteil 1 wird als neutrale Stellung bezeichnet. In dieser neutralen Stellung verläuft eine gemeinsame Mittellinie 19 der Durchgangsbohrung 12 sowie des Eingriffs 18 parallel zu einer Längsseite 20 der an dem Fußteil 1 vorgesehenen Bundplatte 2.

Mit in seiner neutralen Stellung gegenüber dem Fußteil 1 befindlichem Kopfteil 11 wird der aus den beiden genannten Teilen zusammengesetzte Riegelzapfen von dem Beschlaghersteller mit den übrigen Teilen des betreffenden Verriegelungsbeschlags verbunden. Wie aus den Figuren 9a bis 9c hervorgeht, erfolgt diese Verbindung in dem dargestellten Beispielsfall durch Vernieten des Nietschaftes 10 an dem Fußteil 1 des Riegelzapfens mit einer Treibstange 21. Die Treibstange 21 ist in Einbaulage hinter einer Stulpschiene 22 verschiebbar geführt. Die Stulpschiene 22 ist mit einer Absenkung 23 versehen, auf deren Grund sich das mit der Treibstange 21 vernietete Fußteil 1 mit der Bundplatte 2 abstützt. Der Führungsklotz 9 des Fußteils 1 kommt dabei im Innern eines in der Stulpschiene 22 ausgesparten und in Längsrichtung der Stulpschiene 22 verlaufenden Führungsschlitzes 24 zu liegen. Die Seitenwände des Führungsschlitztes 24 bieten ein Widerlager für die Flanken des Führungsklotzes 9 an dem Fußteil 1 und stellen dadurch im Zusammenwirken mit dem Führungsklotz 9 eine drehfeste Lagerung des Fußteils 1 sicher. Die aus der Treibstange 21, der Stulpschiene 22 und dem aus dem Fußteil 1 und dem Kopfteil 9 zusammengesetzten Riegelzapfen bestehende Baueinheit wird schließlich an dem mit dem betreffenden Verriegelungsbeschlag zu versehenden Fenster bzw. der entsprechenden Tür angebracht.

Die Figuren 9a bis 9c zeigen die genannte Baueinheit in Einbaulage in einer Beschlagteilnut 25 eines Fensterflügelrahmens 26. Gemäß Fig. 9a befindet sich dabei das Kopfteil 11 des Riegelzapfens in seiner bereits zu den Figuren 6 und 7 erläuterten neutralen Stellung gegenüber dem Fußteil 1. Das Kopfteil 11 greift in der Verriegelungsstellung des Verriegelungsbeschlages in ein an einem festen Fensterrahmen angebrachtes Schließblech 27 ein. Dabei überbrückt die Baueinheit aus Fußteil 1 und Kopfteil 11 eine maximale Falzluft der Größe h1.

Soll der dargestellte Riegelzapfen an einem Fenster mit geringerer Falzluft eingesetzt werden, wie dies in Fig. 9b dargestellt ist, so ist das Kopfteil 11 ausgehend von seiner in Fig. 7 gezeigten neutralen Stellung relativ zu dem Fußteil 1 im Uhrzeigersinn zu verdrehen. Damit verbunden ist eine Annäherung der unteren Stirnfläche des Drehsicherungsabschnitts 15 des Kopfteils 11 an die Bundplatte 2 des Fußteils 1, bis schließlich das Kopfteil 11 auf der Bundplatte 2 aufliegt. Nunmehr kann von Fußteil 1 und Kopfteil 11 eine maximale Falzluft der Größe h2 überbrückt werden.

Liegt an einem Fenster eine Falzluft der Größe h3 gemäß Fig. 9c vor, welche die Falzluft h1 übersteigt, so ist das Kopfteil 11 ausgehend von seiner neutralen Stellung gemäß den Figuren 6 und 7 in Fig. 7 im Gegenuhrzeigersinn relativ zu dem Fußteil 1 zu drehen. Mit dieser Drehbewegung des Kopfteils 11 verbunden ist eine Verlagerung des Kopfteils 11 gegenüber der Bundplatte 2 des Fußteils 1 in den Figuren 9a bis 9c nach oben.

Bei jeder Drehbewegung des Kopfteils 11 gegenüber dem Fußteil 1 ist die zwischen den Drehsicherungsflächen 8,16 von Stellbolzen 3 und Stellhülse 35 wirkende und der Drehsicherung von Kopfteil 11 und Fußteil 1 dienende Reibkraft zu überwinden. Der zur Verdrehsicherung von Kopfteil 11 und Fußteil 1 erforderliche Reibschluß steht zur Verfügung, solange beide Teile in axialer Richtung miteinander überlappen.

Zum Verstellen des Kopfteils 11 gegenüber dem Fußteil 1 und somit zur Veränderung der wirksamen Höhe des von beiden Teilen gebildeten Riegelzapfens dient ein Drehbetätigungswerkzeug in Form eines Stellwerkzeugs 28, wie es Fig. 8 zeigt.

Das Stellwerkzeug 28 wird an einem Schaft 29 von einem Drehknebel 30 durchsetzt. Der Drehknebel 30 ist in Richtung eines Doppelpfeils 31 relativ zu dem Schaft 29 verschiebbar. An der dem Drehknebel 30 gegenüberliegenden Seite ist der Schaft 29 mit einem Aufsteckende 32 versehen, das im Innern eine im Querschnitt zylindrische und an den Außendurchmesser des Kopfteils 11 des Riegelzapfens angepaßten Hohlraum 33 aufweist, in welchen in axialer Richtung des Schaftes 29 ein Steckzapfen 34 ragt.

Bei Bedarf wird das Stellwerkzeug 28 auf das Kopfteil 11 des Riegelzapfens aufgesteckt und dabei gegenüber dem Kopfteil 11 derart ausgerichtet, daß der Steckzapfen 34 in den Eingriff 18 des Kopfteils 11 eindringen kann. Durch anschließendes Drehen des Stellwerkzeugs 28 um die Achse des Schaftes 29 in die eine oder andere Richtung läßt sich dann das Kopfteil 11 gegenüber dem drehfest gehaltenen Fußteil 1 zustellen. In Abhängigkeit von den räumlichen Gegebenheiten am Einbauort des Riegelzapfens kann dabei der Drehknebel 30 in seiner Mittelstellung gemäß Fig. 8 verbleiben oder aber in seiner Längsrichtung gegenüber dem Schaft 29 verschoben werden. Der Verlauf der gemeinsamen Mittellinie 19 der Durchgangsbohrung 12 und des Eingriffs 18 für das Stellwerkzeug 28 an dem Kopfteil 11 des Riegelzapfens gegenüber der Längsseite 20 der Bundplatte 2 des Fußteils 1 veranschaulicht dem Monteur die von dem Kopfteil 11 gegenüber dem Fußteil 1 eingenommene Drehstellung und somit die eingestellte wirksame Höhe des Riegelzapfens.

## Patentansprüche

1. Riegelzapfen für einen Verriegelungsbeschlag zwischen einem festen Rahmen und einem relativ zu diesem bewegbaren Flügel eines Fensters, einer Tür od. dgl., mit einem Fußteil (1) sowie einem relativ dazu um eine Gewindeachse (7) einer Gewindeverbindung drehbaren und in Richtung der Gewindeachse (7) zustellbaren Kopfteil (11), wobei die Gewindeverbindung einen mit einem Außengewinde (6) versehenen Stellbolzen (3) an dem einen teil (1) und eine mit einem dem Außengewinde (6) des Stellbolzens (3) zugeordneten Innengewinde (14) versehene Stellhülse (35) an dem anderen Teil (11) des Riegelzapfens umfaßt und an dem Stellbolzen (3) sowie an der Stellhülse (35) wenigstens ein in axialer Richtung auf das Außen- (6) bzw. das Innengewinde (14) folgender und jeweils zumindest eine Drehsicherungsfläche (8, 16) aufweisender axialer Drehsicherungsabschnitt (4, 15) vorgesehen ist und wobei der Durchmesser des Drehsicherungsabschnitts (15) an der Stellhülse (35) den Durchmesser des an letzterer vorgesehenen Innengewindes (14) übersteigt und das Kopfteil (11) sowie das Fußteil (1) des Riegelzapfens über die einander radial gegenüberliegenden Drehsicherungsflächen (8, 16) der axialen Drehsicherungsabschnitte (4, 15) von Stellbolzen (3) und Stellhülse (35) in Drehrichtung lösbar aneinander gehalten sind, dadurch gekennzeichnet, daß das Kopfteil (11) und das Fußteil (1) des Riegelzapfens über die einander zugeordneten Drehsicherungsflächen (8, 16) von Stellbolzen (3) und Stellhülse (35) in Drehrichtung reibschlüssig lösbar aneinander gehalten sind, wobei die reibschlüssig lösbare Verbindung zwischen den einander zugeordneten Drehsicherungsflächen (8, 16) durch Verformung des Drehsicherungsabschnitts (15) der Stellhülse (35) hergestellt ist und wobei die Wandstärke der Stellhülse (35) im Bereich des Drehsicherungsabschnitts (15) an der Stellhülse (35) reduziert ist und der Durchmesser des Drehsicherungsabschnitts (4) an dem Stellbolzen (3) den Durchmesser des an letzterem vorgesehenen Außengewindes (6) entsprechend der Vergrößerung des Durchmessers des Drehsicherungsabschnitts (15) gegenüber dem Durchmesser des Innengewindes (14) an der Stellhülse (35) übersteigt.

2. Riegelzapfen nach Anspruch 1, dadurch gekennzeichnet, daß die reibschlüssig lösbare Verbindung zwischen den einander zugeordneten Drehsicherungsflächen (8, 16) durch prägende Verformung der Stellhülse (35) im Bereich ihres Drehsicherungsabschnitts (15) hergestellt ist.

3. Riegelzapfen nach einem der vorhergehenden Ansprüche, dadurch gekennzeichnet, daß der axiale Drehsicherungsabschnitt (4) des Stellbolzens (3) als glattwandiger Zylinderabschnitt und/oder der axiale Drehsicherungsabschnitt (15) der Stellhülse (35) als glattwandiger Hohlzylinderabschnitt ausgebildet ist.

4. Riegelzapfen nach einem der vorhergehenden Ansprüche, dadurch gekennzeichnet, daß die Stellhülse (35) an dem Kopfteil (11) des Riegelzapfens vorgesehen und durch eine Durchgangsbohrung (12) mit dem Innengewinde (14) und dem an dessen dem Fußteil (1) zugewandter Seite liegenden Drehsicherungsabschnitt (15) gebildet ist und daß das Kopfteil (11) des Riegelzapfens einen Eingriff (18) für ein Drehbetätigungswerkzeug (28) aufweist, der radial außerhalb einer dem Fußteil (1) abgewandten Mündung der Durchgangsbohrung (12) liegt.

5. Riegelzapfen nach einem der vorhergehenden Ansprüche, dadurch gekennzeichnet, daß der Eingriff (18) für das Drehbetätigungswerkzeug (28) in einer von dem Fußteil (1) des Riegelzapfens abliegenden Stirnfläche des Kopfteils (11) vorgesehen ist.

## Claims

1. Locking pin for a lock fitting between a fixed frame and a sash, which is displaceable relative to said frame, of a window, of a door or the like, said locking pin having a lower part (1) and an upper part (11), which is rotatable about a thread axis (7) of a thread connection relative to said lower part and is displaceable in the direction of the thread axis (7), the thread connection including an adjustable bolt (3), which is provided with an external thread (6), on one part (1) of the locking pin and an adjustable sleeve (35), which is provided with an internal thread (14) associated with the external thread (6) of the adjustable bolt (3), on the other part (11) of the locking pin, and at least one axial rotation-preventing portion (4, 15) being provided on the adjustable bolt (3) and on the adjustable sleeve (35), said portion following the external thread (6) or respectively the internal thread (14) in the axial direction and having at least one respective rotation-preventing face (8, 16), and the diameter of the rotation-preventing portion (15) on the adjustable sleeve (35) exceeding the diameter of the internal thread (14), which is provided on said sleeve, and the upper part (11) of the locking pin as well as the lower part (1) of the locking pin being retained on each other so as to be detachable in the direction of rotation via the rotation-preventing faces (8, 16), situated radially opposite each other, of the axial rotation-preventing portions (4, 15) of adjustable bolt (3) and adjustable sleeve (35), characterised in that the upper part (11) and the lower part (1) of the locking pin are retained on each other so as to be frictionally detachable in the direction of rotation via the rotation-preventing faces (8, 16), which are associated with each other, of adjustable bolt (3) and adjustable sleeve (35), the frictionally detachable connection between the rotation-preventing faces (8, 16), which are associated with each other, being established by deforming the rotation-preventing portion (15) of the adjustable sleeve (35), and the wall thickness of the adjustable sleeve (35) being reduced in the region of the rotation-preventing portion (15) on the adjustable sleeve (35), and the diameter of the rotation-preventing portion (4) on the adjustable bolt (3) exceeding the diameter of the external thread (6), which is provided on said bolt, corresponding to the increase in the diameter of the rotation-preventing portion (15) compared with the diameter of the internal thread (14) on the adjustable sleeve (35).

2. Locking pin according to claim 1, characterised in that the frictionally detachable connection between the rotation-preventing faces (8, 16), which are associated with each other, is established by deforming, with pressure, the adjustable sleeve (35) in the region of its rotation-preventing portion (15).

3. Locking pin according to one of the preceding claims, characterised in that the axial rotation-preventing portion (4) of the adjustable bolt (3) is configured as a smooth-walled cylindrical portion and/or the axial rotation-preventing portion (15) of the adjustable sleeve (35) is configured as a smooth-walled hollow-cylindrical portion.

4. Locking pin according to one of the preceding claims, characterised in that the adjustable sleeve (35) is provided on the upper part (11) of the locking pin and formed by a through-bore (12) provided with the internal thread (14) and the rotation-preventing portion (15), which lies on the side of said thread facing the lower part (1), and in that the upper part (11) of the locking pin has an engagement means (18) for a rotatable operating tool (28), which means lies radially externally of an aperture of the through-bore (12) remote from the lower part (1).

5. Locking pin according to one of the preceding claims, characterised in that the engagement means (18) for the rotatable operating tool (28) is provided in an end face of the upper part (11) spaced apart from the lower part (1) of the locking pin.

## Revendications

1. Tenon de verrouillage pour une ferrure de verrouillage entre un châssis fixe et un battant mobile par rapport à ce châssis d'une fenêtre, porte ou moyen analogue comprenant :
- une base (1) et une tête (11) réglable par rapport à la base par rotation autour d'un axe (7)d'une liaison vissée, en direction de cet axe (7),
- la liaison vissée ayant une partie (1) avec un goujon d'actionnement (3) muni d'un filetage extérieur (6) et,
- un manchon d'actionnement (35) prévu sur l'autre partie (11) du tenon de verrouillage, ce manchon ayant un filetage intérieur (14) associé au filetage extérieur (6) du goujon d'actionnement (3) et,
- le goujon d'actionnement (3) et le manchon d'actionnement (35) ayant au moins un segment de blocage en rotation (4, 15), axial, à la suite axiale du filetage extérieur (6) ou du filetage intérieur (14) et chaque fois au moins une surface de blocage en rotation (8, 16),
- le diamètre du segment de blocage en rotation (15) du manchon d'actionnement (35) est supérieur au diamètre du filetage intérieur (14) du manchon, la tête (11) de même que la base (1) du tenon de verrouillage étant tenues appliquées l'une contre l'autre de manière amovible dans le sens de rotation par les surfaces de blocage en rotation (8, 16), radialement en regard et appartenant aux segments de blocage en rotation axiaux (4, 15) du goujon d'actionnement (3) et du manchon d'actionnement (35),
caractérisé en ce que
- la tête (11) et la base (1) du tenon de verrouillage sont maintenues de manière amovible par une liaison par friction dans le sens de rotation par l'intermédiaire des surfaces de blocage en rotation (8, 16) associées l'une à l'autre et appartenant au goujon d'actionnement (3) et au manchon d'actionnement (35),
- la liaison amovible par frottement entre les surfaces de blocage en rotation (8, 16) associées l'une à l'autre est réalisée par déformation du segment de blocage en rotation (15) du manchon d'actionnement (35),
- l'épaisseur de la paroi du manchon d'actionnement (35) est réduite au niveau du segment de blocage en rotation (15) sur le manchon d'actionnement (35) et,
- le diamètre du segment de blocage en rotation (4) du goujon d'actionnement (3) dépasse le diamètre du filetage extérieur (6) prévu sur ce goujon d'actionnement d'une dimension correspondant à l'augmentation du diamètre du segment de blocage en rotation (15) par rapport au diamètre du filetage intérieur (14) sur le manchon d'actionnement (35).

2. Tenon de verrouillage selon la revendication 1,
caractérisé en ce que
la liaison amovible par frottement entre les deux surfaces de blocage en rotation (8, 16) associées l'une à l'autre est réalisée par une déformation matricée du manchon d'actionnement (35) au niveau de son segment de blocage en rotation (15).

3. Tenon de verrouillage selon l'une des revendications précédentes,
caractérisé en ce que
le segment de blocage en rotation (4), axial, du goujon d'actionnement (3) est un segment cylindrique à paroi lisse et/ou le segment de blocage en rotation, axial, (15) du manchon d'actionnement (35) est en forme de segment cylindrique creux à paroi lisse.

4. Tenon de verrouillage selon l'une des revendications précédentes,
caractérisé en ce que
- le manchon d'actionnement (35) prévu sur la tête (11) du tenon de verrouillage comprend un perçage traversant (12) avec un filetage intérieur (14) et avec le segment de blocage en rotation (15) du côté tourné vers la base (1) et,
- la tête (11) du tenon de verrouillage comporte pour recevoir un outil d'actionnement en rotation (28) une cavité (18) située radialement en dehors, à la sortie opposée à la base (1) du perçage traversant (12).

5. Tenon de déverrouillage selon l'une des revendications précédentes,
caractérisé en ce que
la cavité (18) recevant l'outil d'actionnement en rotation (28) est prévue dans une surface frontale de la tête (11), décalée par rapport à la base (1) du tenon de verrouillage.
